# EUROPÄISCHE PATENTSCHRIFT

(11) **EP 0 848 105 B1**
(45) Veröffentlichungstag und Bekanntmachung des Hinweises auf die Patenterteilung: **25.09.2002**
(21) Anmeldenummer: 97119141.6
(22) Anmeldetag: 03.11.1997
(51) Int. Cl.: D21F 1/02, D21F 7/06, G01B 7/14

(54) **Einrichtung zur Messung von Abständen im Bereich des Stoffauflaufes einer Papiermaschine**
Apparatus to measure distances in the zone of the headbox in a paper machine
Appareil pour mesurer des distances dans la zone de la caisse de tête d'une machine à papier

(30) Priorität: 13.11.1996 AT 198596
(43) Veröffentlichungstag der Anmeldung: 17.06.1998
(73) Patentinhaber: Andritz AG, 8045 Graz (AT)
(72) Erfinder: Cadek, Walter, Dipl.-Ing., 8051 Graz (AT)
(74) Vertreter: Schweinzer, Friedrich

(56) Entgegenhaltungen:
- WO-A-93/25864
- GB-A- 2 094 364
- US-A- 3 994 773

## Beschreibung

Die Erfindung betrifft eine Einrichtung zur Bestimmung von Abständen zwischen Lippen im Bereich des Stoffauflaufs einer Papiermaschine.

Durch die Veränderung des Auslaufspaltes des Stoffauflaufes einer Papiermaschine wird in der Regel die Wassermenge und damit die Konsistenz des Stoffgemisches im Zulauf zum Stoffauflauf eingestellt. An einem mehrschichtigen Stoffauflauf ist die Messung des Auslaufspalts noch interessanter, da das Entwässerungsverhalten auf der Siebpartie für den mehrschichtigen Betrieb noch besser kontrolliert werden kann. Für die Tissuemaschine sind die folgenden Meßmethoden bekannt, die aufgrund der vorhandenen Schwierigkeiten alle eine indirekte Messung des Spaltes durchführen:
a) Die Messung am Verstellantrieb der Lippenverstellung, wobei die Verformung der dünnen Lippen, die wegen der hohen Drücke im Stoffauflauf enormen Belastungen ausgesetzt sind, nicht erfaßt werden können.
b) Die Messung mittels dünner, mechanischer Hebel, die die Stellung der Lippe nach hinten oder durch die Seitenwand nach außen übertragen. Der Einbau solcher Hebel ist kompliziert und die Meßergebnisse entsprechend unsicher.

Es ist aus der WO 93/25864 eine Einrichtung bekannt, bei der mittels Strom ein Magnetfeld in der Unterlippe eines Stoffauflaufes erzeugt wird und dieses Magnetfeld mittels eines an der Oberlippe mittels eigener Halterung außen befestigten Sensors gemessen wird. Durch die gewählte Anordnung tritt allerdings eine große Beeinflussung des Magnetfeldes durch die darunterliegende Brustwalze auf. Diese Beeinflussung muss durch das Messergebnis von einem zusätzlichen Sensor berücksichtigt werden.

Ziel der Erfindung ist es daher eine Meßmethode vorzusehen, die den Auslaufspalt mit bester Genauigkeit direkt mißt.

Die Erfindung betrifft eine Meßeinrichtung zur Bestimmung von Abständen zwischen Lippen im Bereich des Stoffauflaufs einer Papiermaschine. Sie ist dadurch gekennzeichnet, daß in einer der beiden, den zu messenden Abstand bestimmenden Lippen ein Magnetfelderzeuger für ein magnetisches Gleichfeld und in der zweiten der beiden, den zu messenden Abstand bestimmenden Lippen ein Magnetfeldmeßgerät vorgesehen ist.. Eine derartige Meßeinrichtung kann besonders leicht in den dünnen Lippen eines Stoffauflaufs untergebracht werden.

Eine günstige Weiterbildung der Erfindung ist dadurch gekennzeichnet, daß als Magnetfelderzeuger ein Permanentmagnet vorgesehen ist, wobei alternativ auch eine Stromspule vorgesehen sein kann. Der Permanentmagnet kommt ohne elektrische Versorgungsspannung aus, benötigt daher keinerlei Kabelverbindung zu den übrigen Teilen der Meßanordnung. Eine Stromspule kann ein besonders starkes und auch bei extremen Temperaturschwankungen konstantes Magnetfeld erzeugen.

Eine vorteilhafte Ausgestaltung der Erfindung ist dadurch gekennzeichnet, daß als Magnetfeldmeßgerät ein Hallgenerator vorgesehen ist. Dieser ist durch seine kleinen mechanischen Abmessungen besonders leicht in den Lippen des Stoffauflaufs unterzubringen.

Eine vorteilhafte Weiterbildung der Erfindung ist dadurch gekennzeichnet, daß bei einem zweischichtigen Stoffauflauf mit Mittellippe der Magnetfelderzeuger, insbesondere der Permanentmagnet, in der Mittellippe und in jeder äußeren Lippe (Ober- und Unterlippe) ein Magnetfeldmeßgerät vorgesehen sind. So können auch besonders gut der Spalt zwischen Oberlippe und Mittellippe sowie zwischen Mittellippe und Unterlippe bestimmt werden.

Eine besonders günstige Weiterbildung der Erfindung ist dadurch gekennzeichnet, daß bei einem mehrschichtigen Stoffauflauf mit mehreren Zwischenlippen die Magnetfelderzeuger, insbesondere die Permanentmagnete, in den Zwischenlippen versetzt angeordnet sind und in jeder äußeren Lippe (Ober- und Unterlippe) für jedes Magnetfeld jeweils ein Paar von Magnetfeldmeßgeräten vorgesehen ist. Mit dieser versetzten Anordnung lassen sich die Position der einzelnen Zwischenlippen zwischen der Ober- und Unterlippe exakt feststellen und somit auch die Spalte zwischen den Zwischenlippen aus den Differenzen der Abstände berechnen. Für die Ermittlung der einzelnen Stoffströme sind somit alle Spalte erfaßt.

Eine vorteilhafte Ausgestaltung der Erfindung ist dadurch gekennzeichnet, daß die Magneten derart ausgestaltet sind, daß sie ein lineares Magnetfeld erzeugen. Das Signal von den Magnetfelddetektoren kann dann ohne weitere Verarbeitung als Meßsignal verwendet werden.

Eine günstige Weiterbildung der Erfindung ist dadurch gekennzeichnet, daß Magnetfeldmeßgeräte mit einem Mikroprozessor verbunden sind. Damit lassen sich die Signale des Meßwertaufnehmers besonders günstig in die zur weiteren Verarbeitung benötigten linearen oder nichtlinearen Signale umwandeln.

Die Erfindung wird nun anhand der Zeichnungen beispielhaft beschrieben.

Fig. 1 stellt einen Schnitt durch einen zweischichtigen Stoffauflauf einer Tissue-Papiermaschine, Fig. 2 die Lippen mit den eingebauten Meßeinrichtungen im Detail, Fig. 3 die Einbausituation bei einem dreischichtigen Stoffauflauf und Fig. 4 eine axionometrische Ansicht von Fig. 3 dar.

In Fig. 1 ist ein Zweischicht-Stoffauflauf 1 einer Tissue-Maschine dargestellt. Die Papierbahn wird hier zwischen zwei Walzen 2, 3 gebildet, die mit Sieben 4, 4' bespannt sind. Zwischen diesen um die Walzen 2, 3 laufenden Sieben 4, 4' befindet sich ein Spalt 5, in den die dem Stoffauflauf 1 über Zuführleitungen 6, 6' zugeführte Suspension eingedüst wird. Die Geschwindigkeit der Siebbänder 4, 4' und somit die erforderliche Geschwindigkeit der in den Spalt 5 eingedüsten Suspension kann dabei bis zu etwa 2000 m/min. betragen.

Der Bereich des Suspensionsaustritts in den Spalt 5 zwischen die Siebe 4, 4' auf den Walzen 2, 3 ist im Detail in Fig. 2 dargestellt. In der Oberlippe 7 und der Unterlippe 8 befindet sich je ein Magnetfeldempfänger 9, der Magnetfeldsender 10 ist in die Zwischenlippe 11 eingebaut. Das Magnetfeld des Senders 10 weist eine positionsabhängige Intensität auf. Das Signal der Magnetfeldempfänger 9 entspricht dem empfangenen Magnetfeld und ist daher ebenfalls von der Position, insbesondere von der Entfernung zum Magnetfeldsender 10 abhängig. Es kann daher das Signal der Magnetfeldempfänger 9 als Maß für die Entfernung der Zwischenlippe 11 zur Oberlippe 7 bzw. Unterlippe 8 verwendet werden. In der Regel besteht zwischen der Entfernung vom Sender 10 zum Empfänger 9 kein linearer Zusammenhang, jedoch besteht eine eindeutige Beziehung in der Form, daß ein bestimmtes Signal einer bestimmten Magnetfeldstärke und damit einem bestimmten Abstand entspricht.

Unter Rücksichtnahme auf die spezielle Charakteristik dieser ortsabhängigen Intensität des Magnetfeldes kann in einem nachgeschalteten Mikroprozessor (nicht dargestellt) eine Kennlinien-Linearisierung vorgenommen werden. Diese Linearisierung erzeugt z.B. über eine Datentabelle aus dem jeweiligen Magnetfeldempfängersignal einen Wert für den tatsächlichen Abstand. Die Ausgabe kann auf einem Display, oder auch als normiertes Stromsignal z.B. 4...20 Milliampere erfolgen. Das Stromsignal eignet sich besonders zur Weiterverarbeitung des Signals in einem Prozeß-Leitsystem.

In Fig. 3 ist die Ansicht von der Siebpartie aus gesehen auf die Lippen eines dreischichtigen Stoffauflaufs dargestellt. Zur Messung von zwei Zwischenlippen 12, 13 werden zwei Meßanordnungen 14, 14' genügend weit seitlich gegeneinander versetzt, so daß keine gegenseitige Beeinflussung mehr besteht. Die linke Meßanordnung 14 mißt die Position der unteren Zwischenlippe 13, die rechte Meßanordnung 14' die Position der oberen Zwischenlippe 12. Aus diesen Signalen kann durch Differenzbildung auch der Abstand zwischen den beiden Zwischenlippen 12, 13 bestimmt werden. Die Meßanordungen 14, 14' sind analog zur Meßanordnung bei einem Zweischichtstoffauflauf aufgebaut und bestehen aus zwei Magnetfeldempfängern 9 und jeweils einem Sender 10.

Fig. 4 zeigt eine perspektivische Ansicht der Lippen 7, 8, 12,13 und der eingebauten Meßanordnungen 14, 14' für einen dreischichtigen Stoffauflauf.

Soll der Spalt zwischen den einzelnen Lippen des Stoffauflaufs quer zur Bahnlaufrichtung bestimmt werden, um auch die Durchbiegungen der Lippen zu berücksichtigen, können auch mehrere Meßanordnungen über die Breite angeordnet werden. Dies ist sowohl bei einem Zweischichtstoffauflauf, als auch bei einem Dreischichtstoffauflauf möglich.

## Patentansprüche

1. Meßeinrichtung zur Bestimmung von Abständen zwischen Lippen im Bereich des Stoffauflaufs einer Papiermaschine, **dadurch gekennzeichnet, daß** in einer der beiden, den zu messenden Abstand bestimmenden Lippen (11) ein Magnetfelderzeuger (10) für ein magnetisches Gleichfeld und in der zweiten der beiden, den zu messenden Abstand bestimmenden Lippen (7, 8) ein Magnetfeldmeßgerät (9) vorgesehen ist.

2. Meßeinrichtung nach Anspruch 1, **dadurch gekennzeichnet, daß** als Magnetfelderzeuger ein Permanentmagnet (10) vorgesehen ist.

3. Meßeinrichtung nach Anspruch 1, **dadurch gekennzeichnet, daß** als Magnetfelderzeuger eine Stromspule vorgesehen ist.

4. Meßeinrichtung nach einem der Ansprüche 1 bis 3, **dadurch gekennzeichnet, daß** als Magnetfeldmeßgerät ein Hallgenerator (9) vorgesehen ist.

5. Meßeinrichtung nach einem der Ansprüche 1 bis 4, **dadurch gekennzeichnet, daß** bei einem zweischichtigen Stoffauflauf (1) mit Mittellippe (11) der Magnetfelderzeuger (10), insbesondere der Permanentmagnet, in der Mittellippe (11) und in jeder äußeren Lippe (7, 8) ein Magnetfeldmeßgerät (9) vorgesehen sind.

6. Meßeinrichtung nach einem der Ansprüche 1 bis 4, **dadurch gekennzeichnet, daß** bei einem mehrschichtigen Stoffauflauf (1) mit mehreren Zwischenlippen (12, 13) die Magnetfelderzeuger (10), insbesondere die Permanentmagnete, in den Zwischenlippen (12, 13) versetzt angeordnet sind und in jeder äußeren Lippe (7, 8) für jedes Magnetfeld jeweils ein Paar von Magnetfeldmeßgeräten (9) vorgesehen ist.

7. Meßeinrichtung nach einem der Ansprüche 1 bis 6, **dadurch gekennzeichnet, daß** die Magnetfelderzeuger (10) derart ausgestaltet sind, daß sie ein lineares Magnetfeld erzeugen.

8. Meßeinrichtung nach einem der Ansprüche 1 bis 7, **dadurch gekennzeichnet, daß** die Magnetfeldmeßgeräte (9) mit einem Mikroprozessor verbunden sind.

## Claims

1. Measuring device to determine spacing between the lips in the headbox of a paper machine, **characterized by** a magnetic field generator (10) for a constant magnetic field being provided in one of the two lips (11) that determine the gap to be measured and a measuring device (9) for magnetic fields being provided in the second of the two lips (7, 8) determining the gap to be measured.

2. Measuring device according to Claim 1, **characterized by** a permanent magnet (10) being provided to generate the magnetic field.

3. Measuring device according to Claim 1, **characterized by** a current coil being provided to generate the magnetic field.

4. Measuring device according to one of Claims 1 to 3, **characterized by** a Hall generator (9) being provided as a measuring device for magnetic fields.

5. Measuring device according to one of Claims 1 to 4, **characterized by** the magnetic field generator (10), particularly the permanent magnet, being located in the center lip (11), and a measuring device (9) for magnetic fields being placed in each outer lip (7, 8) of a two-layer headbox (1) with center lip (11).

6. Measuring device according to one of Claims 1 to 4, **characterized by** the magnetic field generators (10), particularly the permanent magnets, being installed in an offset arrangement in the middle lips (12, 13) and one pair of measuring devices (9) for magnetic fields being provided for each magnetic field and placed in each outer lip (7, 8) of a multi-layer headbox (1) with several middle lips (12, 13).

7. Measuring device according to one of Claims 1 to 6, **characterized by** the magnetic field generators (10) being designed such that they generate a linear magnetic field.

8. Measuring device according to one of Claims 1 to 7, **characterized by** the measuring devices (9) for magnetic fields being connected to a microprocessor.

## Revendications

1. Dispositif de mesure de l'espacement entre les lèvres d'une caisse de tête d'une machine à papier, **caractérisé en ce qu'**un générateur de champ magnétique (10) pour champs magnétiques constants est prévu dans une des deux lèvres (11) qui déterminent l'espacement à mesurer et un dispositif de mesure (9) pour champs magnétiques est prévu dans la deuxième des deux lèvres (7, 8) qui déterminent la fente à mesurer.

2. Dispositif de mesure selon la revendication 1, **caractérisé en ce qu'**un aimant permanent (10) est prévu pour générer le champ magnétique.

3. Dispositif de mesure selon la revendication 1, **caractérisé en ce qu'**une bobine ampèremétrique est prévue pour générer le champ magnétique.

4. Dispositif de mesure selon l'une des revendications 1 à 3, **caractérisé en ce qu'**un générateur Hall (9) est prévu en tant que dispositif de mesure de champs magnétiques.

5. Dispositif de mesure selon l'une des revendications 1 à 4, **caractérisé en ce que** le générateur de champ magnétique (10), particulièrement l'aimant permanent, est disposé dans la lamelle centrale (11), et un dispositif de mesure (9) de champs magnétiques est placé dans chacune des lèvres extérieures (7, 8) d'une caisse de tête deux couches (1) avec lamelle centrale (11).

6. Dispositif de mesure selon l'une des revendications 1 à 4, **caractérisé en ce que** les générateurs de champ magnétique (10), particulièrement les aimants permanents, sont installés croisement dans les lèvres centrales (12, 13) et une paire de dispositifs de mesure (9) pour champs magnétiques est prévue pour chaque champ magnétique et placé dans chacune des lèvres extérieures (7, 8) d'une caisse de tête (1) à plusieurs couches avec plusieurs lèvres centrales (12, 13).

7. Dispositif de mesure selon l'une des revendications 1 à 6, **caractérisé en ce que** les générateurs de champ magnétique (10) sont étudiés pour qu'ils génèrent un champ magnétique linéaire.

8. Dispositif de mesure selon l'une des revendications 1 à 7, **caractérisé en ce que** le dispositif de mesure (9) pour champs magnétiques est connecté à un micro-processeur.
